# FASCICULE DE BREVET EUROPEEN

(11) **EP 0 020 686 B1**
(45) Date de publication et mention de la délivrance du brevet: **31.10.1984**
(21) Numéro de dépôt: 80900042.5
(22) Date de dépôt: 05.12.1979
(51) Int. Cl.: E02B 17/08

(54) **DISPOSITIF ELEVATEUR DE PLATEFORME MARINE**
ELEVATOR-VORRICHTUNG FÜR EINE SCHWIMMENDE PLATTFORM
ELEVATOR DEVICE FOR A SEA PLATFORM

(30) Priorité: 06.12.1978 FR 7834358
(43) Date de publication de la demande: 07.01.1981
(73) Titulaire: Société des Engrenages DURAND, F-78140 Velizy (FR)
(72) Inventeur: VEZOLE, Lucien, 91120 Draveil (FR)
(74) Mandataire: Bressand, Georges
(86) Numéro de dépôt international: FR7900122
(87) Numéro de publication internationale: WO8001181

## Description

La présente invention se rapporte à un dispositif élévateur produisant les déplacements verticaux relatifs du pont et des pieds porteurs d'une plateforme marine mobile. Le dispositif selon l'invention équipe une plateforme marine destinée à des travaux en mer tels que les forages pétroliers.

Une plateforme marine se compose d'un pont horizontal et de pieds verticaux dont le nombre est au moins égal à 3. Ils prennent appui sur le fond marin de manière à supporter le pont. La plateforme peut être amenée par flottaison sur un site déterminé, les pieds étant relevés. Les pieds sont ensuite descendus dans l'eau jusqu'à ce que leurs semelles prennent appui sur le fond marin. Le pont de la plateforme est ensuite élevé au-dessus du niveau de l'eau en prenant appui sur les pieds. Le pont et les pieds de plateforme sont guidés relativement à l'aide de patins de guidage. Ce guidage conditionne la stabilité de la plateforme sur ses pieds. Le guidage est d'autant plus efficace que la distance entre les patins de guidage inférieurs et supérieurs est grande. On prévoit un jeu relativement important entre chaque pied et les patins de guidage associés afin de permettre un fonctionnement normal et une réalisation économique.

Les dispositifs élévateurs qui équipent les plateformes marines pour assurer les déplacements relatifs du pont et des pieds sont divers.

Le dispositif élévateur du brevet US-A-3.743.247 est du type à pignons et crémaillères. Les pignons moteurs qui engrènent avec les crémaillères fixées aux pieds sont montés sur des châssis liés au pont. Le guidage de chaque pied doit être réalisé de façon précise en utilisant des organes de guidage montés, au-dessus des pignons, sur une superstructure solidaire du pont. Ces organes de guidage doivent être séparés des organes de guidage situés au niveau du pont par une distance relativement importante. Aussi, les pieds et les crémaillères peuvent subir des déformations importantes entre les ensembles de guidage. Dans ces conditions, les dentures des pignons et des crémaillères n'engrènent plus de façon correcte.

Le brevet NL-A-7.606.165, décrit un dispositif élévateur de plateforme dont le pont est supporté par des pieds et qui comporte des réducteurs entrainant chacun un pignon qui engrène sur une crémaillère fixée à un pied, chacun de ces réducteurs étant relié au pont par une articulation.

Les réducteurs sont reliés l'un à l'autre par des tirants qui équilibrent les efforts. Le mode de liaison des réducteurs au pont limite les déplacements relatifs.

L'invention conforme au préambule de la revendication 1 est du type préché et se rapporte à un dispositif élévateur pour un pont supporté par des pieds qui comprend des blocs locomoteurs reliés au pont de manière articulée et comportant chacun, sur un chassis, au moins un pignon entrainé en rotation par un moteur en engrènant sur une crémaillère fixée au pied.

La présente invention a pour objet un dispositif dans lequel les dentures engrènent correctement même si les crémaillères subissent des déformations. Il a l'avantage d'être isostatique, et il permet d'éviter l'emploi, au-dessus des pignons mouteurs, de patins de guidage liés au pont de la plateforme. Il permet l'oscillation des pieds en évitant les surcharges sur les pignons lors du maintien de la plateforme en position de travail.

Le dispositif selon l'invention est caractérisé par le fait que chaque bloc locomoteur comporte plusieurs pignons moteurs engrènant sur deux crémaillères opposées taillées dans un montant solidaire du pied et est relié par au moins trois tirants horizontaux à au moins un autre bloc locomoteur, les dits tirants étant articulés de chaque côté des châssis et équilibrent les couples de renversement dus au système de suspension entre chaque bloc locomoteur et le pont, le système de suspension comportant deux bielles de suspension articulées au pont et étant relié aux châssis desdits blocs locomoteurs par des articulations chacune sensiblement située dans le plan de symétrie des crémaillères passant par l'axe longitudinal du pied.

L'invention va maintenant être décrite avec plus de détails en se référant à des modes de réalisation donnés à titre d'exemples et représentés par les dessins annexés.
La figure 1 est un vue de face d'un mode de réalisation du dispositif élévateur comprenant deux blocs locomoteurs associés à un pied de la plateforme.
La figure 2 est une vue de gauche de la figure 1.
La figure 3 est une vue de dessus en coupe, selon la ligne A-A, de la figure 1.
La figure 4 est une vue de dessus d'un second mode de réalisation du dispositif élévateur comprenant trois blocs locomoteurs associés à un pied de la plateforme.
La figure 5 est une vue de face d'un mode de réalisation perfectionnant celui de la figure 1.
La figure 6 est une coupe selon B-B de la figure 5.
La figure 7 est une variante de la figure 5.
La figure 8 est une coupe selon C-C de la figure 7.
La figure 9 est une vue d'un mode de réalisation perfectionnant celui de la figure 4.
La figure 10 est une vue d'un mode de réalisation perfectionnant celui de la figure 1.

Si l'on se réfère aux figures 1 à 10, la plateforme comporte un pont 1 horizontal qui constitue un caisson flottable. Ce pont 1 est supporté par des pieds 2 dont le nombre est au moins égal à 3. Les pieds représentés sur les figures ont une section cylindrique mais une forme polygonale pourrait convenir. Ces pieds sont construits à partir de tubes mais ils pourraient être construits différemment. Chaque pied passe dans une ouverture du pont de la plateforme où il est guidé par un ensemble de patins.

Des montants 3 sont fixés sur chaque pied 2 parrallèlement à son axe longitudinal 21. Deux crémaillères 31 et 32 à dentures droites sont taillées dans chaque montant 3. Les plans enveloppant les sommets et les pieds des dents constituant ces deux crémaillères sont parallèles, les dents étant elles-m êmes parallèles. Ces crémaillères sont symétriques par rapport au plan de symétrie 37 du montant et sont opposées vers l'extérieur.

Le plan de symétrie 37 des deux crémaillères 31 et 32 taillées sur chaque montant passe par l'axe de symétrie 21 du pied correspondant. Chaque montant est pourvu de deux pistes de guidage 33 et 34 et d'une piste de guidage latérale 35. Les pistes de guidage 33 et 34 sont planes et parallèles aux dents des crémaillères et la piste latérale 35 est plane et perpendiculaire à ces mêmes dents. Chaque montant a donc la forme générale d'un T, les pistes de guidage 33 et 34 étant logées entre les dents des crémaillères et la périphérie du pied associé. La section en T des montants est adaptée au guidage défini ci-dessus mais d'autres sections peuvent être retenues.

Chaque montant 3 pourvu de deux crémaillères coopère avec un bloc locomoteur repéré dans son ensemble par la référence 5. Chaque bloc locomoteur 5 comporte un châssis 51. Il est équipé d'un jeu de pignons 55 engrenant sur la crémaillère 31 du montant associé et d'un jeu de pignons 56 engrenant sur la crémaillère 32 du même montant. Les pignons 55 et 56 sont montés sur des arbres guidés en rotation dans le châssis 51. Du fait de la disposition de crémaillères 31 et 32, le jeu de pignons 55 et le jeu de pignons 56 de chaque bloc locomoteur encadrent le montant associé 3.

Les réactions entre les pignons 55 et les dents de la crémaillère 31 sont équilibrées par les réactions entre les pignons 56 et les dents de la crémaillère 32. L'égalité de ces réactions assure le centrage de chaque bloc locomoteur par rapport au montant associé. Les axes des pignons 55 et 56 d'une même bloc locomoteur sont parallèles entre eux. Les axes des pignons 55 d'un bloc locomoteur sont contenus dans le plan des axes des pignons 56 du bloc locomoteur opposé.

Chaque pignon 55 ou 56 est accouplé à un réducteur entraîné par un moteur 57 ou 58 respectivement.

Dans les modes de réalisation des figures 1 à 3, 5 et 6, 7 et 8, 10, chaque pied est solidaire de deux montants 3 associés chacun à un bloc locomoteur 5. Les deux montants 3 associés sont disposés à 180° l'un de l'autre et sont symétriques par rapport à l'axe longitudinal 21 du pied 2. Dans les modes de réalisation de la figure 4 ou de la figure 9, chaque pied est solidaire de trois montants 3 disposés à 120⁰ l'un par rapport à l'autre, autour de l'axe longitudinal 21 du pied 2.

Le guidage relatif du châssis par rapport au plan de symétrie 37 des dentures est assuré par les réactions d'engrènement. Chaque châssis de bloc locomoteur est associé à des moyens qui équilibrent le couple de renversement important qui est engendré par l'effort transmis entre les blocs locomoteurs et le pont et qui l'assujettissent à suivre le pied associé. Chaque châssis de bloc locomoteur est relié à au moins un autre châssis de bloc locomoteur par au moins trois tirants horizontaux situés de part et d'autre du plan de symétrie 37 du montant qui passe par l'axe longitudinal 21 du pied.

Dans les modes de réalisation des figures 1 à 3, 5 et 6, 7 et 8, 10 les deux blocs locomoteurs opposés par rapport à l'axe d'un pied sont reliés l'un à l'autre par trois tirants horizontaux 81, 82, 83, qui assurent l'équilibre des couples de renversement. Les trois tirants qui sont attelés à chaque bloc locomoteur sont parallèles aux dents des crémaillères et aux axes des pignons 55 et 56. Chacun des tirants est relié, par une articulation, autour d'un axe fixe du châssis d'un bloc locomoteur et est relié, par une articulation, autour d'un axe fixe du chassis du bloc locomoteur opposé. L'une au moins des deux articulations de chaque tirant est une articulation à rotule. Les tirants de liaison des deux blocs locomoteurs sont au nombre de trois de manière que le système soit isostatique. Le tirant 83 est disposé d'un côté du pied et du plan de symétrie 37, les tirants 82 et 81 étant disposés du côté opposé. Le tirant 83 pourrait être remplacé par deux tirants articulés chacun à l'un des blocs et d'autre part à un balancier dont l'axe serait articulé à l'autre bloc locomoteur. L'entraxe des articulations du tirant 81 est égal à l'entraxe des articulations du tirant 82 et à l'entraxe des articulations du tirant 83. L'ensemble formé par les deux blocs locomoteurs reliés par les tirants 81 et 82 constitue sensiblement un parallèlogramme déformable.

Dans le mode de réalisation de la figure 4 ou de la figure 9, chaque bloc locomoteur est attelé à deux blocs locomoteurs par quatre tirants horizontaux 81 et 82. Deux tirants 81-82 s'étendent d'un côté du plan de symétrie 37 du montant, deux autres tirants 81-82 s'étendant du côté opposé à ce plan de symétrie. Les blocs locomoteurs sont reliés deux à deux par deux tirants horizontaux, l'un inférieur 82, l'autre supérieur 81. Chaque tirant s'accroche par deux articulations à rotule à deux blocs locomoteurs.

Dans chaque mode de réalisation, un des blocs locomoteurs est relié au pont par l'intermédiaire d'une barre d'attelage 85. Cette barre 85 est reliée à-une extrémité au châssis du bloc locomoteur par une articulation et est reliée à son autre extrémité au pont de la plateforme par une articulation. L'une au moins des articulations est à rotule. De préférence cette barre 85 est parallèle aux tirants 81 à 83. L'articulation d'accrochage de cette barre sur le châssis d'un bloc locomoteur est éloignée de plan de symétrie des dentures du montant.

Chaque bloc locomoteur est équipé d'organes de guidage 52 et 53 qui encadrent le montant 3 et sont susceptibles de guider son châssis par rapport au plan de symétrie 37 dans dentures des crémaillères. Ces organes de guidage 52 dont le nombre est au moins égal à 2 coopérent avec la piste de guidage 33 parallèle aux dents de crémaillères et au plan de symétrie 37. Les organes de guidage 53 dont le nombre est au moins égal à 2 coopèrant avec la piste de guidage 34 opposée. Les deux organes de guidage 52 associés à la piste 33 sont disposés l'un au dessus de l'autre et les deux organes de guidage 53 associés à la piste 34 sont également disposés l'un au dessus de l'autre.

Chaque bloc locomoteur comporte au moins un organe de guidage 54 qui coopère avec la piste latérale de guidage 35 du montant associé. Cette piste est perpendiculaire au plan de symétrie 37 et aux dents des crémaillères. De préférence le nombre d'organes de guidage 54 montés sur le châssis d'un bloc locomoteur est au moins égal à deux.

Les organes de guidage 52-53-54 sont par exemple constitués par des patins ou par des galets.

Le pont est suspendu aux blocs locomoteurs d'un même pied par un système de suspension articulée relié à chaque bloc locomoteur par une articulation 41 ou 44 transmettant les efforts et comprenant au moins deux bielles de suspension 4 qui relient directement ou non les blocs locomoteurs et le pont.

La ligne de force verticale passant par l'articulation de liaison 41 ou 44 de chaque bloc locomoteur avec le système de suspension articulé et par le plan de symétrie 37 est située à une distance plus grande, par rapport à l'axe 21 du pied, que la ligne de force 38 de la crémaillère (ligne de la résultante des efforts verticaux appliqués à la crémaillère). De ce fait un couple de renversement tend à faire pivoter chaque bloc locomoteur autour d'un axe perpendiculaire au plan de symétrie 37 du montant qui passe par l'axe longitudinal 21 du pied. Ce couple dépend de la distance d entre l'articulation 41 ou 44 et la ligne de force 38.

Dans les modes de réalisation des figures 1 à 4, le système de suspension articulé comporte deux bielles de suspension 4 qui s'étendent chacune verticalement à côté d'un montant 3. L'axe longitudinal de chaque bielle est sensiblement situé dans le plan de symétrie 37 des deux crémaillères de ce montant et passe par l'articulation de liaison 41. Chaque bielle est liée au châssis de bloc locomoteur par l'intermédiaire de ladite articulation 41 qui est rotulante et comprend un axe engagé dans une chape solidaire du châssis. Elle est attachée au pont par l'intermédiaire d'une articulation rotulante 42 composée d'un axe lié à une pièce d'ancrage solidaire du pont. L'axe longitudinal de symétrie 43 de la bielle qui passe par les axes 41 et 42 est plus écarté de la périphérie du pied 2 que le plan médian 36 des crémaillères 31 et 32 (plan perpendiculaire aux dents des crémaillères et passant par leurs milieux). Chaque bloc locomoteur est soumis à un couple de renversement qui dépendra de l'effort transmis et de la distance d entre l'axe de symétrie de la bielle et le plan médian défini ci-dessus. Le couple de renversement tend à faire pivoter le bloc locomoteur autour d'un axe parallèle au plan médian 36.

Dans le mode de réalisation de figures 5 à 9, le système de suspension articulé comprend au moins un anneau articulé 91 et 92. Il est lié aux blocs locomoteurs 5 par les articulations de liaison 41 ou 44 situées chacune dans un plan de symétrie 37 d'un montant. Chaque anneau d'articulation 91, 92 est relié à au moins deux bielles verticales qui le relient, de manière articulée, soit aux blocs locomoteurs, soit au pont, soit à un autre anneau.

Dans le mode de réalisation de figures 5 et 6, les bielles de suspension 4 sont articulées à un cadre ou anneau d'équilibrage 91 qui entoure le pied 2. Cet anneau est relié par deux bielles 4 aux blocs locomoteurs et est lui-même relié par deux bielles 6 au pont. Les articulations des bielles 4 sur l'anneau 91 sont diamètralement opposées. Les articulations des bielles 4 et 6 sur l'anneau 91 sont sur des diamètres orthogonaux.

Dans le mode de réalisation des figures 7 et 8, l'anneau 91 est monté au-dessus des blocs- locomoteurs. Il s'appuie sur les blocs locomoteurs soit par deux appuis à rotule 44, soit par deux bielles de suspension 4 articulées chacune à un châssis de bloc locomoteur par l'articulation 41 et à l'anneau 91. Les appuis 44 ou les bielles 4 sont disposées symétriquement par rapport à l'axe 21 du pied dans les plans de symétrie 37 des montants. Des bielles de suspension 6 sont articulées à l'anneau 91 et au pont 1. Elles dont disposées symétriquement par rapport à l'axe 21 du pied et orthogonalement par rapport aux appuis 44 ou aux bielles 4.

Dans le mode de réalisation de la figure 9, le dispositif comporte trois blocs locomoteurs autour du pied et le système de suspension articulé comprend deux anneaux 91 et 92. L'anneau 91 est reliè aux trois blocs moteurs par les bielles 4 de suspension dont les articulations de liaison 41 sont situées dans les plans de symétrie 37. Elles sont articulées sur l'anneau 91 et sont disposées à 120° l'une de l'autre. L'anneau 91 et l'anneau 92 sont reliés l'un à l'autre par deux bielles 6 symétriques par rapport à l'axe 21 du pied. L'anneau 92 est relié au pont par deux bielles 7 articulées. Les articulations des bielles 6 sur l'anneau 92 et les articulations des bielles 7 sur ce même anneau sont situées sur deux diamètres orthogonaux. Les articulations des bielles 6 sur l'anneau 91 sont situées sur un diamètre parallèle à la corde réunissant les articulations de deux des bielles 4 à ce même anneau 91.

Dans le mode de réalisation de la figure 10, chacune des bielles de suspension 4 est attelée par une articulation rotulante à un retour d'équerre comprenant une manivelle 101 et une manivelle 102. Les deux manivelles 101 et 102 sont solidaires d'un arbre 103 guidé horizontalement dans des paliers fixés au pont. Les deux arbres 103 sont disposés parallèlement à égale distance de l'axe 21 du pied 2 et des bielles 4. Les manivelles 102 des deux retours d'équerre sont parallèles entre elles. Elles sont reliées par un tirant horizontal 104. Ce système articulé à tringlerie comprenant deux renvois d'équerre assure l'équilibrage des efforts entre les deux blocs locomoteurs.

Le fonctionnement du dispositif élévateur va maintenant être expliqué.

Les pignons 55 et 56 sont entraînés en rotation simultanément de manière à déplacer les châssis 51 le long des montants 3. Lorsque le pont flotte et que les pieds sont relevés, les bielles 4 sont soumises à des efforts. Dès que les pieds reposent sur le fond marin et que la plateforme et au-dessus de l'eau, les bielles 4 sont soumises à des efforts de sens inverse.

Les couples de renversement appliqués aux châssis de blocs locomoteurs associés à un pied introduisent un effort passant par les articulations 41 ou 44. Ces couples sont encaissés par les tirants 81-82-83. Ainsi dans le mode de réalisation des figures 1, 2 et 3, lorsque le pont est soulevé par rapport aux pieds, le tirant supérieur 81 est en traction, le tirant inférieur 82 étant en compression. Inversement lorsque les pieds sont soulevés par rapport au pont, le tirant supérieur 81 est en compression, le tirant inférieur 82 étant en traction.

Grâce aux articulations des tirants et de la barre d'attelage, chaque bloc locomoteur peut suivre les déplacements horizontaux du pied associé. La barre d'attelage 85 empêche les blocs locomoteurs de tourner. Les patins de guidage 54 contribuent au centrage des pignons en face des crémaillères. Les organes de guidage 52 et 53 interviennent en cas de déséquilibrage des couples d'entraînement des pignons moteurs.

Le mécanisme de suspension articulé comprenant un ou deux anneaux autorise les oscillations des blocs locomoteurs qui peuvent suivre les oscillations du pied associé. Cette solution évite une surcharge sur les pignons lors du maintien de la plateforme en position de travail fixe assurée par serrage des freins ou éventuellement par verrouillage.

Le dispositif élévateur s'applique aussi à des pieds dont les montants ne comportent chacun qu'une seule crémaillère, pourvu que les points d'application des efforts entre le système de suspension et les blocs locomoteurs soient situés dans les plans de symétrie des montants.

## Revendications

1. Dispositif élevateur de plateforme marine comprenant un pont (1) supporté par des pieds (2) équipés de crémaillères (31, 32) et d'autre part des blocs locomoteurs (5) qui comprennent chacun un châssis (51) équipé d'au moins un pignon (55-56) entrainé en rotation par un moteur (57, 58) et engrenant sur une crémaillère, (31, 32) le pont (1) étant suspendu à chaque bloc locomoteur (5) par un système de suspension comprenant une articulation (41-44) de liaison au bloc locomoteur et chaque chassis de bloc locomoteur (5) étant relié à au moins un autre chassis de bloc locomoteur par un tirant horizontal, (81) caractérisé en ce que chaque bloc locomoteur (5) comporte plusieurs pignons moteurs (55, 56) qui engrenent sur deux crémaillères opposées (31-32) taillées dans un montant solidaire du pied, qu'il est relié à l'autre bloc locomoteur (5) par au moins deux autres tirants horizontaux (82, 83, 84) de manière que les dits tirants soient articulés de chaque côté des châssis (51) et équilibrent les couples de renversement dus au système de suspension qui est relié aux châssis (51) par les dites articulations (41-44) situées chacune sensiblement dans le plan symétrie (37) des crémaillères (31, 32) passent sensiblement par l'axe longitudinal (21) du pied (2), et qui comprend deux bielles de suspension (4, 6, 7) reliées par des articulations (42) au pont (1).

2. Dispositif selon la revendication 1, caractérisé par le fait que chaque bielle de suspension (4) reliée au pont (1) est reliée à un bloc locomoteur par la dite articulation (41) située dans le plan de symétrie (37).

3. Dispositif selon l'une quelconque des revendications précédentes, caractérisé par le fait que le système de suspension comporte un anneau (91-92) qui est relié aux blocs locomoteurs (5) par lesdites articulations (41 ou 44) et aux bielles de suspension (6) par des articulations.

4. Dispositif selon la revendication 3 caractérisé par le fait qu'il comporte deux anneaux (91-92) reliés l'un à l'autre par deux bielles (6) et reliés l'un, (91), aux blocs locomoteurs (5) et l'autre, (92) au pont (1).

5. Dispositif selon l'une quelconque des revendications 1 ou 2 caractérisé par le fait qu'il comporte des bielles de suspension (4) attelées par lesdites articulations (41) aux blocs locomoteurs (5) et attelées à des retours d'équerre (101-102) reliés par un tirant (104).

6. Dispositif selon l'une quelconque des revendications précédentes, caractérisé par le fait qu'il comporte une barre d'attelage (85) reliée par des articulations à rotule à un bloc locomoteur (5) et au pont (1).

7. Dispositif selon l'une quelconque des revendications précédentes, caractérisé par le fait que chaque bloc locomoteur (5) comprend des organes de guidage (52-53) coopérant avec des pistes de guidage (33-34) du pied (1 ) qui sont parallèles aux dents des crémaillères (31, 32).

8. Dispositif selon l'une quelconque des revendications précédentes, caractérisé par le fait que chaque bloc locomoteur (5) comprend au moins un organe de guidage (54) coopérant avec une piste de guidage (35) qui est perpendiculaire aux dents des crémaillères (31, 32).

## Patentansprüche

1. Vorrichtung zum Heben einer Schwimmplattform bestehend aus einer Brücke (1), die durch mit Zahnradstangen (31, 32) ausgerüsteten Stützbeine (2) abgestützt ist, sowie aus Hebemotoraggregate (5) mit jeweils einem Rahmen (51), der mindestens ein über einen Motor (57, 58) drehbar angetriebenes Ritzel (55, 56) aufweist das mit einer Zahnstange (31, 32) im Eingriff steht, wobei die Brücke (1) an jedem Hebemotoraggregat (5) über eine aus einem Gelenk (41-44) zur Verbindung mit dem Hebemotoraggregat bestehende Aufhängung aufgehängt ist, und wobei jeder Rahmen des Hebemotoraggregats (5) über eine horizontale Zugstange (81) mindestens mit einem anderen Hebemotoraggregatrahmen verbunden ist, dadurch gekennzeichnet, daß jedes Hebemotoraggregat (5) mehrere Antriebsritzel (55, 56) aufweist, die mit zwei entgegengesetzten in einem mit dem Stützbein fest verbundenen Ständer eingefräste Zahnstangen (31, 32) im Eingriff stehen, daß es mit dem anderen Hebemotoraggregat (5) über mindestens zwei weitere horizontale Zugstangen (82, 83, 84) derart verbunden ist, daß diese Zugstangen beiderseits der Rahmen (51) angelenkt sind und die Umkehrmomente der Aufhängung ausgleichen, die an den Rahmen (51) über diese Gelenke (41-44) angeschlossen ist, die jeweils wesentlich in der im wesentlichen durch die Längsachse (21) des Stützbeins (2) laufende Symmetrieebene (37) der Zahnstangen (31, 32) liegen, und die zwei mit der Brücke (1) über Gelenke (42) verbundene Aufhängestangen (4, 6, 7) umfaßt.

2. Vorrichtung nach Anspruch 1, dadurch gekennzeichnet, daß jede mit der Brücke (1) verbundene Aufhängestange (4) an einem Hebemotoraggregat über dieses in der Symmetrieebene (37) liegende Gelenk (41) angeschlossen ist.

3. Vorrichtung nach einem der vorhergehenden Ansprüche, dadurch gekennzeichnet, daß die Aufhängung einen Ring (91-92) aufweist, der mit den Hebemotoraggregaten (5) über diese Gelenke (41 bzw. 44) und mit den Aufhängestangen (6) über Gelenke verbunden ist.

4. Vorrichtung nach Anspruch 3, dadurch gekennzeichnet, daß sie zwei über zwei Stangen (6) miteinander verbundene Ringe (91-92) umfaßt, wobei der eine (91) an den Hebemotoraggregaten (5) und der andere (92) an der Brücke (1) angeschlossen ist.

5. Vorrichtung nach einem der Ansprüche 1 oder 2, dadurch gekennzeichnet, daß sie Aufhängestangen (4) aufweist, die über diese Gelenke (41) an die Hebemotoraggregate (5) und an mit einer Zugstange (104) verbundenen Schwingarme (101-102) angekoppelt sind.

6. Vorrichtung nach einem der vorhergehenden Ansprüche, dadurch gekennzeichnet, daß sie eine Kupplungsstange (85) umfaßt, die über Drehgelenke mit einem Hebemotoraggregat (5) und mit der Brücke (1) verbunden ist.

7. Vorrichtung nach einem der vorhergehenden Ansprüche, dadurch gekennzeichnet, daß jedes Hebemotoraggregat (5) Führungsglieder (52-53) umfaßt, die mit parallel zu den Zähnen der Zahnstangen (31, 32) angeordneten Führungsbahnen (33-34) des Stützbeins (2) zusammenwirken.

8. Vorrichtung nach einem der vorhergehenden Ansprüche, dadurch gekennzeichnet, daß jedes Hebemotoraggregat (5) mindestens ein Führungsglied (54) umfaßt, das mit einer senkrecht zu den Zähnen der Zahnstangen (31, 32) angeordneten Führungsbahn (35) zusammenwirkt.

## Claims

1. Lifting device for a marine platform comprising a deck (1) supported by legs (2) equipped with racks (31, 32) and, furthermore, transporter blocks (5) each of which comprises a frame (51) equipped with at least one pinion (55-56) driven in rotation by a motor (57, 58) and meshing with a rack (31, 32), the deck (1) being suspended at each transporter block (5) by a suspension system comprising an articulation (41-44) for joining to the transporter . block and each transporter block (5) frame being connected to at least one other transporter block frame by a horizontal tie rod (81), characterised in that each transporter block (5) comprises several driving pinions (55, 56) which mesh with two opposed racks (31, 32) cut into an upright which is fixed integrally to the leg, that it is connected to the other transporter block (5) by at least two other horizontal tie rods (82, 83, 84) so that the said tie rods are articulated on each side of the frame (51) and balance the overturning moments due to the suspension system which is connected to the .frame (51) by the said articulations (41,44), each of which is situated substantially in the plane of symmetry (37) of the racks (31, 32) passing substantially through the longitudinal axis (21) of the leg (2), and which comprises two suspension links (4, 6, 7) connected by articulations (42) to the deck (1).

2. A device according to Claim 1, characterised in that each suspension link (4) connected to the deck (1) is connected to a transporter block by the said articulation (41) situated in the plane of symmetry (37).

3. A device according to either one of the preceding claims, characterised in that the suspension system comprises a ring (91-92) which is connected to the transporter block (5) by the said articulations (41 or 44) and to the suspension links (6) by articulations.

4. A device according to Claim 3, characterised in that it comprises two rings (91-92) connected together by two links (6) and connected one (91) to the transporter blocks (5) and the other (92) to the deck (1).

5. A device according to either of Claims 1 and 2, characterised in that it comprises suspension links (4) coupled by the said articulations (41) to the transporter blocks (5) and coupled to square-angle returns (101-102) connected by a tie rod (104).

6. A device according to any one of the preceding claims, characterised in that it comprises a coupling bar (85) connected by spherical bearings to a transporter block (5) and to the deck (1).

7. A device according to any one of the preceding claims, characterised in that each transporter block (5) comprises guiding components (52-53) co-operating with the leg (2) guiding tracks (33-34) which are parallel to the teeth of the racks (31, 32).

8. A device according to any one of the preceding claims, characterised in that each transporter block (5) comprises at least one guiding component (54) co-operating with a guiding track (35) which is perpendicular to the teeth of the racks (31, 32).
